# EUROPÄISCHE PATENTSCHRIFT

(11) **EP 0 160 130 B1**
(45) Veröffentlichungstag und Bekanntmachung des Hinweises auf die Patenterteilung: **03.05.1989**
(21) Anmeldenummer: 84116271.2
(22) Anmeldetag: 22.12.1984
(51) Int. Cl.: F02P 7/02

(54) **Zündverteiler für eine Mehrzylinder-Brennkraftmaschine**
Ignition distributor for an internal-combustion engine
Distributeur d'ignition pour moteur à combustion interne

(30) Priorität: 10.03.1984 DE 3408829
(43) Veröffentlichungstag der Anmeldung: 06.11.1985
(73) Patentinhaber: ROBERT BOSCH GMBH, 70442 Stuttgart (DE)
(72) Erfinder: Brammer, Hartmut, D-7143 Vaihingen (DE)

(56) Entgegenhaltungen:
- AU-A- 509 798
- FR-A- 2 034 279
- FR-A- 2 459 376
- FR-A- 2 518 178
- US-A- 3 596 695
- US-A- 4 011 851

## Beschreibung

### Stand der Technik

Die Erfindung geht von einem Zündverteiler nach der Gattung des Anspruchs 1 aus. Ein solcher Zündverteiler ist durch die AU-A-509798 bekannt. Der dort vorgesehene Isolationsschirm hat die Aufgabe, Spannungsableitungen über einen Nebenschluss durch Verlängerung der Wegstrecke zwischen den Potentialen zu vermeiden. Dabei ist zwischen dem Gehäuse des Zündverteilers und der Abschlusskappe aus Isolierstoff ein Zwischenflansch eingeschaltet, der einen zentralen Durchbruch aufweist, durch welchen der Läufer gesteckt und mit der Welle des Zündverteilers verbunden werden kann. Dabei handelt es sich um einen Zündverteiler bekannter Bauart, bei dem der Läufer lediglich auf das Ende der Welle des Zündverteilers aufgesteckt ist. In einem solchen Falle kann der Läufer ohne grösseren Aufwand demontiert werden, indem die Abschlusskappe vom Zwischenflansch abgenommen wird und der Zündverteiler abgezogen wird.

Jedoch bei einem Zündverteiler, bei dem der Läufer mit der Welle durch eine Verschraubung verbunden ist und zwischen Läufer und Welle ein blendenartiges Geberelement eingeklemmt ist, ist die bekannte Lösung nicht verwirklichbar, da das Geberelement bereits Teil der Masseverbindung ist und ein Isolationsschirm gegenüber diesem Potential abschirmen soll.

Aufgabe der Erfindung ist es, den gattungsgemässen Zündverteiler derart weiterzubilden, dass eine aus Läufer und blendenartigem Geberelement bestehende Baueinheit bei der Montage oder Demontage als Baueinheit zusammengefügt unverändert bestehen bleiben kann.

### Vorteile der Erfindung

Der zur Lösung der vorgegebenen Aufgabe erfindungsgemässe Zündverteiler nach Patentanspruch 1 hat den Vorteil, dass ein Mindestabstand zwischen der Elektrode des Läufers und dem Signalgeber zur Verhinderung von elektrischen Überschlägen eingehalten wird und dass dennoch eine sehr niedrige Bauhöhe des Zündverteilers erreichbar ist. In einfacher Weise kann bei einer Montage oder Demontage des Isolationsschirmes der Läufer und der Signalgeber als Baueinheit unverändert bestehen bleiben. Dies hat wesentliche Vorteile, insbesondere auch bei der Wartung oder Reparatur des Zündverteilers.

In den Unteransprüchen sind vorteilhafte Massnahmen für die Realisierung der Erfindung angegeben.

### Zeichnung

Ausführungsbeispiele der Erfindung sind in der Zeichnung dargestellt und in der nachfolgenden Beschreibung näher erläutert. Es zeigen Figur 1 die teilweise geschnittene Seitenansicht eines Zündverteilers nach der Erfindung, Figur 2 einen Isolationsschirm für den Zündverteiler nach Figur 1 und Figur 3 einen gegenüber Figur 2 etwas abgeänderten Isolationsschirm.

### Beschreibung der AusführungsbeispiQle

Der in Figur 1 dargestellte Zündverteiler soll für eine nicht dargestellte Brennkraftmaschine eines ebenfalls nicht dargestellten Kraftfahrzeuges bestimmt sein. Dieser Zündverteiler weist eine Grundplatte 1 auf, die in ihrem mittleren Bereich ein Lager 2 für eine Welle 3 umfasst. Die in dem Lager 2 drehbar gelagerte Welle 3 trägt auf ihrem aus der Grundplatte 1 herausragenden Endabschnitt ein Kupplungsstück 4, das zur Verbindung mit der nicht dargestellten Nockenwelle der Brennkraftmaschine bestimmt ist. Der innere Endabschnitt der Welle 3 ist mit einem Flansch 5 versehen, an den ein Läufer 6 angeschraubt ist. Der Läufer 6 besteht aus einem Isolierkörper 7, von dem ein Verteilerfinger 8 radial absteht. Aus dem freien Ende des Verteilerfingers 8 ragt eine Verteilerelektrode 9 heraus, die in einem bestimmten Abstand an Festelektroden vorbeibewegbar ist. Von den Festelektroden ist eine dargestellt und mit 10 bezeichnet. Die Festelektroden 10 sind über nicht näher gezeigte Hochspannungsanschlüsse 11 mit Zündkerzen in den Zylindern der Brennkraftmaschine verbunden. Mit Hilfe der Verteilerelektrode 9 werden Zündspannungsimpulse auf die Festelektroden 10 übertragen, wobei diese Zündimpulse einer nicht dargestellten Zündspule entnommen und über einen Hochspannungsanschluss 12 sowie einen Schleifkontakt 13 einer Kontaktplatte 14 zugeführt werden, die mit der Verteilerelektrode 9 in elektrischer Verbindung steht.

Zwischen dem Flansch 5 und dem Isolierkörper 7 ist ein blendenartiges Geberelement 15 eingeklemmt, das mit einer Hall-Schranke 16 einen Signale zur Zündauslösung liefernden Signalgeber 17 bildet. Der Läufer 6 und der Signalgeber 17 sind durch eine aus Isolierstoff bestehende Kappe 18 abgedeckt, mit der die Hochspannungsanschlüsse 11, 12 eine Baueinheit bilden. Die Anschlusskappe 18 ist an der Grundplatte 1 befestigt, und zwar im bevorzugten Fall verschraubt, wie das durch die strichpunktierte Linie 19 angedeutet wird.

Um den räumlichen Abstand zwischen dem Läufer 6, d.h. zwischen seinen Hochspannungsteilen 14, 9, und dem Signalgeber 17 gering und somit die Bauhöhe des Zündverteilers klein zu halten, greift in den zwischen Läufer 6 und Signalgeber 17 befindlichen Freiraum ein Isolationsschirm 20 ein. Damit bei der Montage und der Demontage des Isolationsschirmes 20 die aus dem Läufer 6 und dem Signalgeber 17 bestehende Baueinheit unverändert bleiben kann, ist dieser Schirm 20 aus mindestens zwei Einzelteilen 21, 22 zusammengesetzt (Figur 2), wobei diese Einzelteile 21, 22 Schalenform haben. Dieses Zusammensetzen erfolgt in der Weise, dass die Einzelteile zusammengesteckt werden. Das kann derart geschehen, dass das eine Einzelteil an den Trennflächen labyrinthförmige Nuten aufweist, die dem Querschnitt der Trennfläche des anderen Einzelteiles angepasst sind. Es ergibt sich dadurch auch an den Trennflächen eine gute elektrische Durchschlagsfestigkeit.

Um ein Auseinanderfallen der Einzelteile 21, 22 zu vermeiden, empfiehlt es sich, die Einzelteile mit einer flexiblen Verbindung 23 zu versehen (Figur 3). Besonders geeignet erscheint hierfür eine scharnierartige Verbindung 24. Hierdurch wird auch die Herstellung des Isolationsschirmes 20 in fertigungstechnischer Hinsicht vereinfacht.

Damit der Isolationsschirm 20 nach der Montage in Lage und Form sicher fixiert ist, empfiehlt es sich, im Grundbereich einen Aussenflansch 25 vorzusehen, mit dem dieser Schirm 20 zwischen der Grundplatte 1 und der Anschlusskappe 18 eingeklemmt wird.

Zwecks zusätzlicher Wirkungsverbesserung kann der Verteilerfinger 8 noch mit einer vorstehenden Wulst 26 versehen sein, die entlang dem Verteilerfinger 8 verläuft und unterhalb der Verteilerelektrode 9 liegt.

## Patentansprüche

1. Zündverteiler für eine Mehrzylinderbrennkraftmaschine mit einer durch die Brennkraftmaschine in Rotation versetzbaren Welle (3), ferner mit einem auf der Welle (3) angeordneten mit radial abstehendem Verteilerfinger (8) versehenen Läufer (6), durch den Zündspannungsimpulse auf Festelektroden (10) verteilt werden, die in einer auf das Gehäuse des Zündverteilers aufgesetzten Abschlusskappe (18) aus Isolierstoff angeordnet sind, wobei der Läufer durch eine zentrale Öffnung eines zwischen der Abschlusskappe (18) und dem Gehäuse angeordneten lsolationsschirms (20) hindurchgreifend mit der Welle (3) verbunden ist, dadurch gekennzeichnet, dass der Läufer (6) mit der Welle (3) durch eine Verschraubung verbunden ist, dass zwischen Läufer (6) und Welle (3) ein blendenartiges Geberelement (15), das Bestandteil eines Signals zur Zündauslösung liefernden Signalgebers (17) ist, eingeklemmt ist und dass in den zwischen Läufer (6) und Signalgeber (17) befindlichen Freiraum der Isolationsschirm (20) eingreift, der aus wenigstens zwei schalenförmigen Einzelteilen (21, 22) zusammengesetzt ist und durch die den Läufer (6) und das Geberelement überdeckende Abschlusskappe (18) in Form und Lage gesichert ist.

2. Zündverteiler nach Anspruch 1, dadurch gekennzeichnet, dass die Einzelteile (21, 22) zusammensteckbar sind.

3. Zündverteiler nach Anspruch 1, dadurch gekennzeichnet, dass die Einzelteile (21, 22) eine flexible Verbindung (23) haben.

4. Zündverteiler nach Anspruch 3, dadurch gekennzeichnet, dass die Einzelteile (21, 22) scharnierartig miteinander verbunden sind.

## Revendications

1. Distributeur d'allumage pour un moteur à combustion interne à plusieurs cylindres comportant un arbre (3) mis en rotation par le moteur ainsi qu'un rotor (6) monté sur l'arbre (3) et muni d'un doigt-distributeur (8) radialement en saillie, et qui distribue les impulsions de tension d'allumage aux électrodes fixes (10), celles-ci étant prévues dans un capuchon (18) en un matériau isolant rapporté sur le boîtier du distributeur, le rotor étant relié par un orifice central d'un écran isolant (20) prévu entre le capuchon (18) et le boîtier, traversé par l'arbre (3), distributeur caractérisé en ce que le rotor (6) est relié par vissage à l'arbre (3), en ce qu'entre le rotor (6) et l'arbre (3), on a un élément-capteur (15) en forme d'écran qui fait partie d'un générateur de signaux (17) fournissant un signal pour le déclenchement de l'allumage et en ce que l'écran isolant (20) vient dans l'intervalle libre entre le rotor (6) et le générateur de signaux (17), écran qui se compose d'au moins de deux pièces distinctes (21, 22) en forme de coupelles, ces pièces étant fixées en forme et en position par le capuchon (18) qui recouvre le rotor (6) et l'élément-capteur.

2. Distributeur d'allumage selon la revendication 1, caractérisé en ce que les pièces distinctes (21,22) sont enfichées l'une dans l'autre.

3. Distributeur d'allumage selon la revendication 1, caractérisé en ce que les pièces distinctes (21, 22) ont un moyen de liaison souple (23).

4. Distributeur d'allumage selon la revendication 3, caractérisé en ce que les pièces distinctes (21, 22) sont reliées l'une à l'autre suivant une liaison de type charnière.

## Claims

1. Ignition distributor for a multi-cylinder internal combustion engine, having a shaft (3) which can be made to rotate by the internal combustion engine, furthermore having a rotor (6), which is arranged on the shaft (3), is provided with a radially protruding distributor arm (8) and by which ignition voltage pulses are distributed to fixed electrodes (10) which are arranged in a sealing cap (18) of insulating material placed on the housing of the ignition distributor, the rotor protruding through a central opening of an insulating shield (20) arranged between the sealing cap (18) and the housing and being connected to the shaft (3), characterized in that the rotor (6) is connected to the shaft (3) by a screw connection, in that a diaphragm-like emitter element (15), which is part of a signal emitter (17) providing signals for initiating ignition, is clamped between rotor (6) and shaft (3), and in that the insulating shield (20), which is assembled from at least two shell-shaped individual parts (21, 22) and is secured in shape and position by the sealing cap (18) covering the rotor (6) and the emitter element, fits into the free space between rotor (6) and signal emitter (17).

2. Ignition distributor according to Claim 1, characterized in that the individual parts (21, 22) can be fitted together.

3. Ignition distributor according to Claim 1, characterized in that the individual parts (21, 22) have a flexible connection (23).

4. Ignition distributor according to Claim 3, characterized in that the individual parts (21, 22) are connected together hinge-fashion.
